# EUROPÄISCHE PATENTSCHRIFT

(11) **EP 1 233 096 B1**
(45) Veröffentlichungstag und Bekanntmachung des Hinweises auf die Patenterteilung: **21.06.2006**
(21) Anmeldenummer: 02003310.6
(22) Anmeldetag: 13.02.2002
(51) Int. Cl.: D05B 11/00, D05B 49/00, D05B 65/00, D05B 1/08, D05B 21/00, D05C 15/20

(54) **Vielnadelkettenstichnähmaschine und Verfahren zur Ausbildung eines Nähmusters in einem Nähgut**
Multi-needle sewing machine and method for producing a stitching pattern in a sewn workpiece
Machine à coudre multi-aiguille et méthode pour produire un motif de couture dans un ouvrage de couture

(30) Priorität: 14.02.2001 DE 10107101; 22.03.2001 DE 10113955; 23.05.2001 DE 10125108
(43) Veröffentlichungstag der Anmeldung: 21.08.2002
(73) Patentinhaber: Nähmaschinenfabrik Emil Stutznäcker GmbH & Co. KG, 50858 Köln (DE)
(72) Erfinder: Stutznäcker, Klaus, 50226 Frechen (DE); Klapp, Hartmut, 41564 Kaarst (DE)
(74) Vertreter: Wanischeck-Bergmann, Axel

(56) Entgegenhaltungen:
- EP-A- 0 394 601
- EP-A- 0 727 519
- US-A- 5 509 365
- PATENT ABSTRACTS OF JAPAN vol. 2000, no. 19, 5. Juni 2001 (2001-06-05) & JP 2001 038077 A (TOKAI IND SEWING MACH CO LTD), 13. Februar 2001 (2001-02-13)
- PATENT ABSTRACTS OF JAPAN vol. 016, no. 172 (C-0933), 24. April 1992 (1992-04-24) & JP 04 018158 A (NAKANIHON SYST:KK;OTHERS: 01), 22. Januar 1992 (1992-01-22)

## Beschreibung

Die Erfindung betrifft eine Vielnadelkettenstichnähmaschine mit stichbildenden Nähelementen, die mindestens einen Nadelbalken und daran befestigte Nadeln sowie mindestens eine Greiferwelle, an welcher Greiferhaken befestigt sind, umfassen, wobei die Nadeln und die Greiferhaken jeweils ein Nähelementpaar bilden und derart angetrieben sind, dass sie mit jeweils einem Nadelfaden und einem Greiferfaden Kettenstiche, insbesondere Doppelkettenstiche, in einem auf einer Nähgutauflage angeordneten Nähgut, vorzugsweise in mehrlagiger Ausgestaltung ausführen. Die Erfindung betrifft ferner ein Verfahren zur Ausbildung eines Nähmusters in einem Nähgut, insbesondere in mehrlagiger Ausführung, bei dem mittels einer Vielzahl von Nähorganen, nämlich jeweils zumindest einer Nadel und eines Greifers, zumindest ein Nähfaden und zumindest ein Greiferfaden als Kettenstich, insbesondere als Doppelkettenstich verbunden werden.

Aus dem Stand der Technik sind verschiedene Vielnadelnähmaschinen bekannt. Hierbei sind sogenannte Vielnadelsteppstichmaschinen von Vielnadelkettenstichnähmaschinen zu unterscheiden. Beispielsweise offenbart die US 5,005,499 eine Vielnadelsteppstichmaschine mit einem oder mehreren Nadelbalken, an denen jeweils eine Vielzahl von stichbildenden Nadeln angeordnet ist. Bei dieser vorbekannten Vielnadelsteppstichnähmaschine können einzelne Nadeln in Abhängigkeit des zu nähenden Nähmusters über Pneumatikzylinder zwischen zwei Stellungen hin- und herbewegt werden, wobei diese Nadeln in einer ersten Stellung am Nähvorgang teilnehmen und in einer zweiten Stellung derart angehoben sind, dass sie während des Nähvorgangs nicht in das Nähgut einstechen.

Beim Kettenstich bzw. beim Doppelkettenstich bringt eine Nadel einen Faden zum tiefsten Punkt ihres Bewegungsweges und bildet bei ihrer darauffolgenden Aufwärtsbewegung eine Fadenschleife aus. Während sich die Nadel nach Ausbildung der Fadenschlaufe in ihre höchste Stellung zurückbewegt, greift ein Greifer mit einem Greiferfaden in die Fadenschleife ein. Beim Transport des Nähgutes zum nächsten Stich in Nährichtung und der nächsten Abwärtsbewegung der Nadel wird der Greifer in seine Ausgangsstellung zurückgeschwenkt, während die Nadeln in ein durch die Fadenschleife und den Greiferfaden aufgespanntes Fadendreieck einsticht und somit ein Kettenglied der Kettenstichnaht ausbildet.

Gegenüber dem Steppstich hat der Kettenstich bzw. der Doppelkettenstich den Vorteil, dass er glatte Nähte ausbildet und das sogenannte Verdrängungskräuseln weitgehend vermeidet, da die Verschlingung von Nadel- und Greiferfaden nicht wie beim Steppstich in den Stoff hineingezogen wird, sondern auf der Unterseite des Stoffes liegt. Hinzu kommt noch, dass bei der Ausführung von Kettenstichen und Doppelkettenstichen im Vergleich zum Steppstich dünnere Nähfäden ver-arbeitet werden können. Weiterhin hat der Kettenstich bzw. der Doppelketten-stich den Vorteil, dass der Nadelfaden im Vergleich zum Steppstich einem bei weitem geringeren Abrieb unterliegt, was darauf zurückzuführen ist, dass pro Stichbildung bei einem Doppelkettenstich weniger Faden durch das Nadelöhr hin- und hergezogen wird. Insgesamt weist der Kettenstich bzw. Doppelkettenstich daher im Vergleich zum Steppstich die größere Festigkeit auf. Der Nachteil beim Kettenstich bzw. Doppelkettenstich besteht darin, dass bereits geringfügige Fehlstiche oder ein Fadenbruch im Bereich des Nadel- und oder Greiferfadens dazu führt, dass die Fadenkette leicht geöffnet werden kann.

Aus dem Stand der Technik sind diverse Vielnadelkettenstichnähmaschinen mit stichbildenden Nähelementen bekannt. In der Regel weisen derartige Vielnadelkettenstichnähmaschinen ein oder mehrere Nadelbalken mit daran befestigten Nadeln sowie eine in ihrer Anzahl den Nadelbalken entsprechende Anzahl Greiferwellen auf, an welchen Greiferhaken befestigt sind. Nadelbalken und Greiferwellen sind hierbei auf gegenüberliegenden Seiten einer Nähgutauflage angeordnet, die als Lochplatte ausgebildet ist, wobei für jede Nadel ein Stichloch in der Nähgutauflage vorgesehen ist. Mit derartigen Vielnadelkettenstichnähmaschinen lassen sich unterschiedlichste Nähmuster in einem Nähgut ausbilden. Hierbei kann es sich auch um solche Nähmuster handeln, die einzelne, jeweils identische oder unterschiedliche Nähmusterelemente haben und voneinander beabstandet sind. Um derartige Nähmuster in einem Nähgut auszubilden ist es bekannt, das Nähgut auf der Nähgutauflage nicht nur in Hauptnährichtung, sondern auch entgegengesetzt und zumindest im rechten Winkel hierzu zu bewegen. Bei der Ausführung von Kettenstichen und Doppelkettenstichen ist es aber erforderlich, dass jeder Stich sauber ausgeführt wird, so dass höchste Sorgfalt hinsichtlich der Ausbildung einer Stichnaht vorzusehen ist.

Werden beispielsweise mehrere Nähmusterelemente im Abstand voneinander in einem Nähgut angeordnet, so wird nach Beendigung des ersten Nähmusterelementes das Nähgut an eine Stelle verfahren, an der das nächste Nähmusterelement genäht werden soll. Hierbei befindet sich ein die Nadeln tragender Nadelbalken in einer hochgezogenen und eine die Greifer tragende Greiferwelle in einer rückgeschwenkten Stellung. Der Greiferfaden, der von einer Spule abgezogen wird, wird bei dieser Vorgehensweise entlang der Unterseite des Nähgutes geführt, ohne dass er in diesem Bereich mit dem Nähgut verbunden wird.

Alternativ kann vorgesehen sein, dass bei Vielnadelkettenstichnähmaschinen der Nadelfaden nach Beendigung eines Nähmusterelementes durch eine Schneidvorrichtung geschnitten wird und dass zu Beginn des nächsten Nähmusterelementes ein vollständig neuer Nähvorgang eingeleitet wird.

Aus der EP 0 727 519 A1 ist eine Vielnadelkettenstichnähmaschine bekannt, die eine Vielzahl von an einem Nadelbalken in drei Nadelreihen angeordneten Nadeln mit einer unterhalb einer Nähgutauflage angeordneten Vielzahl von Greiferhaken Nadelelementpaare bilden, die gemeinsam Doppelkettenstiche in einem Nähgut ausführen. Ergänzend weist diese vorbekannte Doppelkettenstichnähmaschine eine Schneidvorrichtung im Bereich der Greiferhaken und somit unterhalb der Nähgutauflage auf, mit der sämtliche Nadelfäden nach Beendigung eines Nähmusterelementes in dem Nähgut geschnitten werden.

Diese Schneidvorrichtung besteht aus drei gespannten und erhitzten Drähten, wobei jeder Draht einer Greiferwelle mit darauf angeordneten Greiferhaken und somit auch jeweils einem Nadelbalken und daran angeordneten Nadeln zugeordnet ist. Die Schneidvorrichtung, nämlich die drei erhitzten Drähte sind zwischen zwei gegenüberliegend angeordneten und zentrisch angetriebenen Trägerelementen derart gespannt, dass sie bedarfsgerecht, nämlich nach Beendigung eines Nähmusterelementes in Kontakt mit den Nadelfäden gebracht werden können, so dass sämtliche Nadelfäden im gleichen Moment gemeinsam geschnitten werden.

Weiterhin offenbart die EP 0 394 601 A1 eine Vorrichtung zum Sperren und zur Freigabe einer oder mehrerer Sticknadeln in einer Steppmaschine oder einer Mehmadel-Stickmaschine. Eine solche Steppmaschine bzw. Mehrnadel-Stickmaschine weist ein Paar von Nadelträgerstangen auf, wobei auf wenigstens einer der Nadelträgerstangen wenigstens eine Nadel angeordnet ist, die hinsichtlich ihrer Teilnahme am Stick- bzw. Steppvorgang steuerbar ist. Diesbezüglich ist ein Linearmotor in Form eines pneumatischen Kolbens vorgesehen, dessen Zylinder an der Nadelträgerstange befestigt ist und mit dessen Kolbenstange die Stick- bzw. Steppnadel zwischen zwei Stellungen hin- und herbewegbar ist, wobei die Stick- bzw. Steppnadel in einer Stellung, nämlich abgesenkten Stellung am Nähvorgang teilnimmt, während diese Stick- bzw. Steppnadel in einer hochgezogenen Stellung nicht am Stepp- bzw. Stickvorgang teilnimmt.

Schließlich offenbart die US-A-5 509 365 eine Vielnadelkettenstichnähmaschine mit zwei Nadelbalken, die jeweils in drei Abschnitte unterteilt sind, wobei die Abschnitte jeweils mehrere Nadeln aufweisen und beide Nadelbalken über einen gemeinsam Antrieb gleichsinnig oder gegenläufig angetrieben sind. Die Nadelbalken werden hierbei alternierend angehoben und abgesenkt, so dass jeweils ein Nadelbalken in einem ersten Nähgutabschnitt einen Kettenstich pro Nadel näht, während der zweite Nadelbalken zur gleichen Zeit in einer angehobenen Stellung angeordnet ist. Anschließend bewegt sich der erste Nadelbalken in die angehobene Stellung, während der zweite Nadelbalken abgesenkt wird, um mit jeder Nadel einen Kettenstich zu nähen. Die Bewegung der beiden Nadelbalken ist alternierend und mit entsprechenden Greiferbalken unterhalb einer Nähgutauflage synchronisiert, so dass mit jedem Absenken eines Nadelbalkens ein Kettenstich pro Nadel genäht wird.

Ausgehend von diesem Stand der Technik liegt der Erfindung die **Aufgabe** zugrunde, eine Vielnadelkettenstichnähmaschine bzw. ein Verfahren zur Ausbildung eines Nähmusters in einem Nähgut derart weiterzubilden, dass in einfacher Weise zusätzliche und/oder ergänzende Muster in das Nähgut eingenäht werden können. Darüber hinaus soll eine erfindungsgemäße Vielnadelkettenstichnähmaschine in einfacher Weise an vorbestimmte Nähaufgaben anpassbar ausgebildet sein.

Die **Lösung** dieser Aufgabenstellung sieht bei einer gattungsgemäßen Vielnadelkettenstichnähmaschine vor, dass zumindest eine, vorzugsweise eine Vielzahl von Nadel(n) zwischen zwei Stellungen verstellbar ist bzw. sind, wobei die Nadel(n) in einer ersten Stellung an dem Nähvorgang teilnimmt bzw. teilnehmen und in einer zweiten Stellung während des Nähvorgangs nicht in das Nähgut einsticht bzw. einstechen und dass zumindest der bzw. den zwischen den beiden Stellungen verstellbaren Nadel(n) eine Vorrichtung zum Verknoten des Nadelfadens mit dem Greiferfaden und/oder eine Schneidvorrichtung für den Nadel-und/oder Greiferfaden zugeordnet ist.

Erfindungsgemäß ist daher die Anordnung von in ihrer Höhe verstellbaren Nadeln an eine Vielnadelkettenstichnähmaschine vorgesehen. Hierbei ist zu berücksichtigen, dass es bei Steppstichmaschinen möglich ist, die Nadeln während des Nähvorgangs anzuheben, was bei der Ausbildung von Kettenstichen nicht möglich ist, da hierdurch Fehlstiche produziert würden, die das Öffnen der Fadenkette ermöglichen. Neben der Möglichkeit, die einzelnen Nadeln zwischen zwei Stellungen zu verstellen, ist es bei einer Vielnadelkettenstichnähmaschine im Zuge einer Sicherung der Kettenstichnaht erforderlich, dass zumindest im Bereich der verstellbaren Nadeln jeweils eine Vorrichtung zum Verknoten des Nadelfadens mit dem Greiferfaden vorgesehen ist, um das selbsttätige Öffnen der Fadenkette in diesem Bereich zu verhindern. Alternativ oder ergänzend kann zu dieser Vorrichtung eine Schneidvorrichtung für den Nadel- und/oder Greiferfaden vorgesehen sein, die es ermöglicht, zumindest den Nadelfaden mit einer entsprechenden Länge vor oder nach Ausführung des Verknotens abzuschneiden, ohne dass die Gefahr des selbsttätigen Öffnens der Fadenkette bzw. der Kettenstichnaht besteht. Somit stellt die Erfindung eine Kombination einer Vielnadelkettenstichnähmaschine mit in ihrer Höhe verstellbaren Nadeln, einer Vorrichtung zum Verknoten des Nadelfadens und/oder einer Schneidvorrichtung für den Nadel- und/oder Greiferfaden dar, mit der in unvorhersehbarer und vorteilhafter Weise die voranstehend dargestellte Aufgabe gelöst werden kann.

Nach einer Weiterbildung der Erfindung ist vorgesehen, dass die zwischen zwei Stellungen in ihrer Höhe verstellbare Nadeln im Randbereich und/oder im Mitte bereich des Nadelbalkens angeordnet sind. Es hat sich gezeigt, dass insbesondere in diesen Bereichen zusätzliche Ausbildungen von Nähmustern bzw.

Nähmusterelementen von Vorteil sind. Hierdurch wird beispielsweise eine zusätzliche Näharbeit im Randbereich des Nähgutes ermöglicht, was insbesondere bei mehrlagigem Nähgut dahingehend von Vorteil ist, dass hier eine verbesserte Verbindung der aufeinanderliegenden Nähgutlagen erzielt wird.

Alternativ kann vorgesehen sein, dass die zwischen zwei Stellungen verstellbaren Nadeln alternierend mit nicht verstellbaren Nadeln auf dem Nadelbalken angeordnet sind. Selbstverständlich ist auch eine Ausführungsform möglich, bei der sämtliche Nadeln eines oder aller Nadelbalken zwischen zwei Stellungen verstellbar ausgebildet sind.

Nach einem weiteren Merkmal der Erfindung ist vorgesehen, dass die zwischen zwei Stellungen verstellbaren Nadeln über einen Antrieb verstellbar sind. Vorzugsweise weist dieser Antrieb der zwischen zwei Stellungen verstellbaren Nadeln eine Pumpe für ein hydraulisches oder ein pneumatisches Druckmedium und zumindest einen Linearmotor auf. Es kann aber auch vorgesehen sein, dass jede Nadel einen eigenen Linearmotor als Antrieb hat und dass über eine hydraulische und/oder pneumatische Steuerung einzelne Nadeln verstellt werden.

Eine alternative Ausgestaltung sieht vor, dass der Antrieb als elektromechanischer Antrieb, insbesondere bestehend aus einer Zahnstange und einem elektromotorisch angetriebenen, mit der Zahnstange kämmenden Ritzel ausgebildet ist.

Es ist nach einem weiteren Merkmal der Erfindung vorgesehen, dass die Schneidvorrichtung als Messerklinge ausgebildet ist. Insbesondere hat es sich als vorteilhaft erwiesen, die Schneidvorrichtung am Greiferhaken oder an einem dem Nähorganpaar zugeordneten Spreizer anzuordnen. Ist die Schneidvorrichtung am Greiferhaken vorgesehen, so kann über eine zusätzliche Schwenkbewegung der Greiferwelle die Schneidvorrichtung am Greiferhaken mit dem entsprechenden Faden in Kontakt gebracht werden, um den Faden in ausreichender Länge vom letzten Verbindungspunkt zwischen Greiferfaden und Nadelfaden abzuschneiden.

Vorzugsweise ist schließlich bei der erfindungsgemäßen Vielnadelkettenstichnähmaschine vorgesehen, dass die Nähgutauflage eine Nähguttransportvorrichtung aufweist, die dem Transport des Nähgutes in zumindest zwei entgegengesetzten Richtungen dient. Mit der Nähguttransportvorrichtung wird das Nähgut auf der Nähgutauflage vor Aktivierung der verstellbaren Nadeln in Nährichtung vorgeschoben, wodurch zusätzlicher Faden von einem Fadenvorrat abgezogen wird, um den Nadelfaden auf eine Länge vor dem Schneiden auszuziehen, die ein selbsttätiges Öffnen der Fadenkette ausschließt.

Als **Lösung** der voranstehend dargestellten Aufgabenstellung ist bei einem gattungsgemäßen Verfahren vorgesehen, dass nach Beendigung eines Stiches, vorzugsweise nach Beendigung eines Nähmusterelementes, zumindest eine Nadel aus einer ersten an dem Nähvorgang, insbesondere der Stichbildung teilnehmenden Stellung in eine zweite Stellung überführt wird, in der die Nadel zumindest am darauffolgenden Stich, vorzugsweise eines darauffolgenden Nähmusterelementes, nicht teilnimmt, wobei der Nadelfaden mit dem Greiferfaden derart verbunden wird, dass ein selbsttätiges Öffnen des letzten Stiches verhindert wird.

Vorzugsweise wird der Nadelfaden mit dem Greiferfaden vor oder nach dem Überführen der Nadel in die zweite angehobene Stellung verknotet. Die Verknotung erfolgt in einfachsten Fall dadurch, dass im letzten Stich Nadel- und Greiferfaden fest angezogen und damit in das Nähgut eingezogen werden, beispielsweise dadurch, dass das Nähgut transportiert wird, während eine Nadelfadenschlaufe noch um den Greifer geschlungen ist. Beim Weitertransport ist es vorteilhaft, die Nadel- und die Greiferfadenspannung zu lösen, da sonst die Gefahr besteht, dass die Fäden reißen. Hierdurch wird verhindert, dass sich die Fadennaht durch äußere Einwirkungen selbsttätig öffnet. Alternativ oder ergänzend kann vorgesehen sein, dass der Nadelfaden nach der Beendigung einer Naht und dem letzten Stich geschnitten wird und bei Beginn eines weiteren Nähmusterelementes in einer zweiten Stellung befindet. Ist der Nadelfaden zuvor mit dem Greiferfaden verknotet worden, so kann der Nadelfaden relativ kurz abgeschnitten werden. Ist demgegenüber auf eine Verknotung des Nadelfadens mit dem Greiferfaden verzichtet worden oder diese Verknotung nur unzureichend ausgeführt worden, so wird der Nadelfaden mit einem relativ langen Fadenende abgeschnitten.

Nach einem weiteren Merkmal der Erfindung ist vorgesehen, dass das Nähgut, vorzugsweise vor dem Beginn des nächsten Nähmusterelementes in Nährichtung bewegt wird, um den Nadelfaden verlängernd von einem Fadenvorrat abzuziehen, bevor der Nadelfaden mit dem Greiferfaden verknotet und/oder abgeschnitten wird. Auf diese Weise wird eine ausreichende Länge des Nadelfadens bereitgestellt, die sowohl für das Verknoten mit dem Nadelfaden als auch für den Schneidvorgang ausreicht, ohne dass die Gefahr besteht, dass sich die Fadenkette selbsttätig öffnet und dass der Nadelfaden für das nächste Annähen eines Nähmusterelementes eine ausreichende Länge aufweist.

Es ist weiterhin vorgesehen, dass mehrere, an zumindest einem Nadelbalken angeordnete Nadeln gleichzeitig von der ersten in die zweite Stellung überführt werden. Hierbei kann auch vorgesehen sein, dass alle Nadeln gleichzeitig von der ersten in die zweite Stellung bzw. umgekehrt überführt werden.

Ferner sieht ein weiteres Merkmal des erfindungsgemäßen Verfahrens vor, dass die Nadel(n) hydraulisch, pneumatisch oder elektromechanisch bewegt wird bzw. werden.

Schließlich ist vorgesehen, dass die Nadel bzw. Nadeln über eine programmierbare Steuerung angesteuert wird bzw. werden. Die programmierbare Steuerung läuft vorzugsweise in Analogie zu einem oder mehreren Nähmustern ab. Demzufolge ist vorgesehen, dass beispielsweise in einem Rechner ein Nähmuster bzw. mehrere Nähmuster, die vorzugsweise eine Vielzahl von Nähmusterelementen aufweisen, gespeichert sind. Die Daten dieser Nähmuster werden über die programmierbare Steuerung an eine an sich bekannte Transportvorrichtung für das Nähgut sowie an die Nadeln übermittelt, so dass eine voll-automatische Steuerung der Vielnadelkettenstichnähmaschine möglich ist, ohne dass während des Nähvorgangs Umbauarbeiten an der Maschine notwendig werden. Die Steuerungstechnologie kann hierbei auch vorsehen, dass die gespeicherten Nähmuster bzw. Nähmusterelemente miteinander kombiniert und zur Steuerung der Nadeln verwendet werden.

Weitere Merkmale und Vorteile der Erfindung ergeben sich aus der nachfolgenden Beschreibung der zugehörigen Zeichnung, in der eine bevorzugte Ausführungsform einer erfindungsgemäßen Vielnadelkettenstichnähmaschine dargestellt ist . In der Zeichnung zeigen:
- Figur 1: eine Vielnadelkettenstichnähmaschine in schematisch dargestellter Seitenansicht;
- Figur 2: die Vielnadelkettenstichnähmaschine gemäß Figur 1 in einer perspektivischen Ansicht und
- Figur 3: einen Abschnitt eines Nadelbalkens mit mehreren Nadeln der Vielnadelkettenstichnähmaschine gemäß den Figuren 1 und 2.

Eine Vielnadelkettenstichnähmaschine gemäß den Figuren 1 und 2 weist ein Maschinengestell 1 auf, in welchem sich im oberen Teil eine Nadelreihe 2 befindet, wobei die einzelnen angetriebenen Nadeln 31 im wesentlichen senkrecht zur Bildebene nebeneinander angeordnet sind. Mit dem Bezugszeichen 3 ist ein üblicher Drückerfuß und mit 4 eine Greiferreihe entsprechend der Nadelreihe 2 bezeichnet. Unterhalb der im Nähbereich zusammengeführten Lagen des Näh-gutes befindet sich eine Stichplatte 13 bzw. ein Nähtisch. Diese Stichplatte 13 dient als Nähgutauflage.

Das Nähgut besteht aus einer oberen Lage 6, beispielsweise einem Oberstoff, einem Matratzendrell oder dergleichen und wird von einer Speicherrolle 5 abgezogen und unterhalb eines Podestes für die Bedienungsperson um Umlenkrollen 8, 9, 10, 11 und 12 in den Nähbereich, d.h. in den Bereich zwischen dem Drückerfuß 3 und der Stichplatte 13 bzw. der Nähgutauflage geführt. Diese Lage 6 des Nähgutes besteht aus unelastischem Material. Darüber hinaus weist das Nähgut eine weitere Lage 15 aus elastischem Material, beispielsweise Schaumstoff auf, welche auf einer Speicherrolle 14 gespeichert ist. Auch für diese elastische Lage 15 sind wiederum Führungs- bzw. Umlenkrollen 16, 17, 18 und 19 vorgesehen.

Die Lage 15 aus elastischem Material wird im Nähaggregat mit der oberen Lage aus unelastischem Material sowie einer weiteren Lage 21 vernäht und als fertig genähtes Nähgut 28 in Richtung des Pfeiles 29 aus dem Nähaggregat abgezogen, wobei die Zuführung der Lagen 6, 15 und 21 durch die auf das fertige Näh-gut 28 einwirkende Kraft bereitgestellt wird. Das fertige Nähgut 28 durchläuft nach dem Nähaggregat eine Strecke mit Umlenk- bzw. Führungsrollen 25, 26 und 27, welche u.a. eine Straffung des Nähgutes 28 im Ausgangsbereich des Nähaggregates bereitstellen.

Die untere Lage 21, welche von einer Speicherrolle 20 abgezogen wird, wird über Umlenk- bzw. Führungsrollen 22, 23 und 24 dem Nähaggregat zugeführt, wobei die untere Lage 21 entsprechend Figur 1 auch gemeinsam mit der oberen Lage 6 und der Lage 15 der Umlenkrolle 12, die nachfolgend noch detailliert beschrieben wird, zugeführt werden kann.

Der Umlenkrolle 12 gegenüberliegend ist eine Auflage 30 angeordnet, wobei der Abstand zu dem Außenumfang der Umlenkrolle 12 und der Auflage 30 einstellbar ist, d.h. dass entweder die Umlenkrolle 12 relativ zur Auflage 30 bewegbar ist oder dass die Auflage 30 relativ zur Umlenkrolle 12 bewegbar ist. Alternativ kann vor-gesehen sein, dass sowohl die Auflage 30 als auch die Umlenkrolle 12 in vertikaler Richtung einstellbar sind. Diese Ausgestaltung dient der Anpassung der Vielnadelkettenstichnähmaschine an unterschiedlich starke Lagen 6 und 15, wobei die Lage 15 aus elastischem Material wesentlich stärker ausgebildet ist, als die Lage 6 aus unelastischem Material. Es ist notwendig, dass die Umlenkrolle 12 mit einem bestimmten Druck auf die Lage 6, 15 wirkt, um die erforderlichen Reibkräfte bereitzustellen.

Gemäß Figur 2 ist zu erkennen, dass der Drückerfuß 3 und die Stichplatte 13 bzw. Nähgutauflage in Längsrichtung des Maschinengestells 1 nicht bewegbar sind. Demgegenüber ist die Auflage 30 relativ zum Drückerfuß 3 und zur Stichplatte 13 in Längsrichtung des Maschinengestells 1 bewegbar angeordnet; so dass das Nähgut, von dem in Figur 2 nur die obere Lage 6 aus unelastischem Material dargestellt ist, derart relativ zu den Nadelreihen 2 bewegbar ist, dass jegliche Nähmuster auf das Nähgut übertragen werden können. Zur Verdeutlichung ist auf der Lage 6 ein beispielsweise aufzubringendes Nähmuster 32 dargestellt. Zur Bewegung der Auflage 30 ist im Maschinengestell 1 ein Elektromotor 35 vorgesehen, der auf seine Antriebswelle 36 ein Ritzel 37 aufweist, welches Ritzel 37 mit einer Verzahnung einer Zahnstange 38 kämmt, die fest mit der Auflage 30 verbunden ist.

Insbesondere aus der Figur 2 ist zu erkennen, dass die Nadeln 31 in zwei parallel zueinander verlaufenden und in Nährichtung hintereinander liegenden Nadelreihen 2 angeordnet sind. Jeder Nadel 31 ist ein Greifer einer Greiferreihe 4 zugeordnet. Die Greiferreihe 4 ist hierbei gebildet durch eine Greiferwelle 33, die über einen exzentrisch ausgebildeten, nicht näher dargestellten Antrieb oszillierend bewegt wird. Diese oszillierende Bewegung überträgt sich auf die an der Greiferwelle 33 befestigten Greifer, die im Zusammenspiel mit den oszillierend auf- und abbewegten Nadeln 31 Doppelkettenstiche in das Nähgut 28 einbringen. Hierzu bringt jede Nadel 31 einen nicht näher dargestellten Faden zum tiefsten Punkt ihres Weges, der unterhalb des Nähgutes 28 zwischen dem Drückerfuß 3 und der Stichplatte 13 in einem Bereich liegt, dass der dort angeordnete, der Nadel 31 zugeordnete Greifer eine bei der Aufwärtsbewegung der Nadel 31 dort belassene Fadenschleife ergreifen kann. Während die Nadel 31 aus ihrer tiefsten Stellung in ihre höchste Stellung zurückbewegt wird, bewegt sich der Greifer in Richtung der Fadenschleifer und trägt einen Greiferfaden in die Fadenschleife des Nadelfadens.

Im nächsten Schritt wird das Nähgut 28 in Richtung des Pfeiles 29 transportiert, bevor die Nadel 31 erneut aus ihrer höchsten Stellung in ihre tiefste Stellung bewegt wird. Zu diesem Zeitpunkt schwenkt der Greifer in seine Ausgangsposition zurück, wobei sich aus der Fadenschleife des Nadelfadens und dem Greiferfaden ein Fadendreieck bildet, in das die Nadel 31 einsticht. Auf diese Weise wird ein Doppelkettenstich, bestehend aus einem Nadelfaden, der auf der Oberseite des Nähgutes aufliegt und das Nähgut durchdringt und einem auf der Unterseite des Nähgutes aufliegenden Greiferfaden gebildet.

Die einzelnen Nadeln 31 einer Nadelreihe 2 sind auswechselbar an einem Nadelbalken 34 befestigt, so dass der Nadelbalken 34 entsprechend dem gewünschten Nähmuster 32 mit Nadeln 31 bestückt werden kann. Gleiches gilt hinsichtlich der Greifer, die ebenfalls auswechselbar an der Greiferwelle 33 befestigt sind.

Um bestimmte Muster nähen zu können, ist es erforderlich, dass bestimmte Nadeln 31 zeitweise am Nähvorgang teilnehmen und zeitweise nicht in das Näh-gut 28 einstechen. Gemäß Figur 3 ist zu diesem Zweck vorgesehen, dass ein Teil der Nadeln 31 mit einem Antrieb 39 ausgebildet sind, der es ermöglicht, diese Nadeln 31 zwischen zwei Stellungen zu verstellen, wobei die Nadeln 31 in einer ersten Stellung an dem Nähvorgang teilnehmen und in einer zweiten Stellung während des Nähvorgangs nicht in das Nähgut einstechen.

Jede zwischen zwei Stellungen verstellbare Nadel 31 weist einen eigenen Antrieb 39 auf, der aus einem Linearmotor 40 besteht, welcher Linearmotor 40 einen pneumatisch angetriebenen und federbelasteten Kolben 41 hat, an dessen freiem Ende die Nadel 31 in eine axial ausgerichtete Bohrung eingesteckt ist.

Der Kolben 41 weist eine nicht näher dargestellte, zwischen dem auf die Nadel 31 ausgerichteten unteren Ende des Antriebs 39 und einer Kolbenscheibe angeordnete Feder auf, die den Kolben in seiner Ausgangsposition in einer Stellung hält, in der die Nadel 31 nicht am Nähvorgang teilnimmt. Wird der Kolben 41 über eine Energieleitung 42 mit Druckluft beaufschlagt, so bewegt er sich entgegen der Federkraft der nicht näher dargestellten Feder in Richtung auf das Nähgut 28, so dass er in dieser Stellung die Nadeln in ihrer ersten Stellung hält, in der sie am Nähvorgang teilnehmen. Wird die Druckluftzufuhr zum Kolben 41 unterbrochen, so schiebt die nicht näher dargestellte Feder den Kolben 41 in die voranstehend beschriebene Ausgangsstellung zurück.

Die Linearmotoren 40 sind über L-förmige Winkelbleche 43 mit dem Nadelbalken 34 verschraubt. Figur 3 zeigt drei in ihren Stellungen verstellbare Nadeln 31 und eine feststehende Nadel 31, die demzufolge konstant am Nähvorgang teilnimmt. Die feststehende Nadeln 31 ist über einen Nadelhalter 44 lösbar am Nadelbalken 34 befestigt. Vorzugsweise erfolgt die Befestigung des Nadelhalters 44 und der Winkelbleche 43 mittels Schrauben, die in einfacher Weise lösbar sind.

Ergänzend zu den verstellbaren Nadeln 31 weist die erfindungsgemäße Vielnadelkettenstichnähmaschine eine Schneidvorrichtung auf, die als Schneidmesser 45 ausgebildet ist, wobei jeder Greifer ein solches Schneidmesser 45 aufweist. Zur Betätigung der Schneidmesser 45 ist vorgesehen, dass die Greiferwelle 33 eine ergänzende Bewegung ausführt, die über einen exzentrischen Antrieb ein-geleitet wird. Während dieser Bewegung wird das Schneidmesser 45 in Kontakt mit dem Nadelfaden gebracht, so dass der Nadelfaden hierüber geschnitten wird. Es kann auch vorgesehen sein, dass das Schneiden des Nadelfadens über eine zusätzliche Transportbewegung des Nähgutes 28 erfolgt, so dass der gespannte Nadelfaden in den Bereich des Schneidmessers 45 gezogen und dort geschnitten wird.

Mit der voranstehend beschriebenen Vielnadelkettenstichnähmaschine kann in einfacher Weise ein Verfahren zur Ausbildung komplizierter Nähmuster in einem Nähgut durchgeführt werden. Hierbei ist es vorteilhaft, dass über die verstellbaren Nadeln 31 während des Nähprozesses zusätzliche Nähte eingebracht werden können, ohne dass hierzu eine Umrüstung der Vielnadelkettenstichnähmaschine dahingehend erforderlich wäre, dass zusätzliche Nadeln 31 an dem Nähbalken 34 befestigt werden müssen. Nach Beendigung eines Doppelkettenstichs kann mittels der Schneidmesser 45 im Bereich der zwischen zwei Stellungen verstellbaren Nadeln 31 der Nadelfaden in einer Länge abgeschnitten werden, dass ein selbsttätiges Öffnen der Fadenkette vermieden wird. Alternativ oder zusätzlich kann eine Verknotungsvorrichtung vorgesehen sein, die beim letzten Stich den Nadelfaden mit dem Greiferfaden gegen selbsttätiges Öffnen verknotet. Um einen ausreichend langen Nadelfaden vorzubereiten ist vorgesehen, dass das Nähgut in einem ersten Schritt nach der letzten Stichbildung eines Nähmusterelementes in Richtung des Pfeiles 29 bewegt wird, um zusätzliche Nadelfadenlänge von einer nicht näher dargestellten Spule abzuziehen. Anschließend wird der Nadelfaden mittels des Schneidmessers 45 in erforderlicher Länge abgeschnitten.

Voranstehend wurde eine Ausführungsform der Erfindung beschrieben, bei der die Nadeln 31 zwischen einer unteren, dem Nähgut zugewandten Stellung und einer oberen, dem Nähgut entfernten Stellung bewegbar, d. h. anhebbar sind. Die Erfindung ist allerdings nicht auf eine solche Ausführungsform beschränkt. Vielmehr sind weitere Ausführungsformen möglich, mit denen zumindest eine, vorzugsweise eine Vielzahl von Nadeln zwischen zwei Stellungen verstellbar ist bzw. sind, wobei die Nadeln in einer ersten Stellung an dem Nähvorgang teilnimmt bzw. nehmen und in einer zweiten Stellung während des Nähvorgangs nicht in das Nähgut einsticht bzw. einstechen. Beispielsweise können die Nadeln 31 um einen Drehpunkt verschwenkbar am Nadelbalken 34 befestigt sein. In diesem Fall greift ein Linearmotor an einem Ende der Nadel 31 an, mit dem die Nadel 31 um einen Drehpunkt relativ zum Nadelbalken aus einer im Wesentlichen lotrechten Ausrichtung, in der die Nadel 31 am Nähvorgang teilnimmt, in eine verschwenkte Lage verstellt wird, in der die Nadel 31 am Nähvorgang nicht teilnimmt. Diese verschwenkte Lage wird beispielsweise durch eine Verschwenkung der Lage um 30 ° Grad aus der vertikalen in Richtung der horizontalen Ausrichtung der Nadel relativ zum Nadelbalken eingenommen. Selbstverständlich sind auch größere Schwenkwinkel denkbar, soweit sichergestellt ist, dass in der verschwenkten Lage die Nadel 31 nicht in das Nähgut einsticht.

Alternativ hierzu kann auch ein Verdrehen der Nadel 31 relativ zum Nähbalken 34 vorgesehen sein. Bei dieser Ausführungsform verläuft eine Drehachse, an der die Nadel 31 angelenkt ist, parallel zur Flächennormalen des Nadelbalkens 34, wohingegen die Drehachse bei der zuerst beschriebenen Alternative der schwenkbaren Nadeln 31 in Längsrichtung des Nadelbalkens 34 verläuft.

Bei beiden alternativen Ausgestaltungen besteht die Möglichkeit, das Verdrehen oder Verschwenken der Nadeln mittels der bereits erwähnten Antriebe, wie beispielsweise hydraulische oder pneumatische Linearmotoren oder elektromechanische Antriebe erfolgen. Ferner besteht die Möglichkeit, dass auch bei diesen Alternativen mehrere Nadeln 31 über einen gemeinsamen Antrieb oder jede Nadel über einen ihr zugeordneten Antrieb 39 bewegbar ist.

## Patentansprüche

1. Vielnadelkettenstichnähmaschine mit stichbildenden Nähelementen, die mindestens einen Nadelbalken und daran befestigte Nadeln sowie mindestens eine Greiferwelle, an welcher Greiferhaken befestigt sind, umfassen, wobei die Nadeln und die Greiferhaken jeweils ein Nähelementpaar bilden und derart angetrieben sind, dass sie mit jeweils einem Nadelfaden und einem Greiferfaden Kettenstiche, insbesondere Doppelkettenstiche in einem auf einer Nähgutauflage angeordneten Nähgut, vorzugsweise in mehrlagiger Ausgestaltung ausführen,
**dadurch gekennzeichnet,**
**dass** zumindest eine, vorzugsweise eine Vielzahl von Nadel(n) (31) zwischen zwei Stellungen verstellbar ist bzw. sind, wobei die Nadel(n) (31) in einer ersten Stellung an dem Nähvorgang teilnimmt bzw. teilnehmen und in einer zweiten Stellung während des Nähvorgangs nicht in das Nähgut (28) einsticht bzw. einstechen und dass zumindest der bzw. den zwischen den beiden Stellungen verstellbaren Nadel(n) (31) eine Vorrichtung zum Verknoten des Nadelfadens mit dem Greiferfaden und/oder eine Schneidvorrichtung für den Greifer- und/oder Nadelfaden zugeordnet ist.

2. Vielnadelkettenstichnähmaschine nach Anspruch 1,
**dadurch gekennzeichnet,**
**dass** die zwischen zwei Stellungen verstellbaren Nadeln (31) im Randbereich und/oder im Mittelbereich des Nadelbalkens (34) angeordnet sind.

3. Vielnadelkettenstichnähmaschine nach Anspruch 1,
**dadurch gekennzeichnet,**
**dass** die zwischen zwei Stellungen verstellbaren Nadeln (31) alternierend mit nicht verstellbaren Nadeln (31) auf dem Nadelbalken (34) angeordnet sind.

4. Vielnadelkettenstichnähmaschine nach Anspruch 1,
**dadurch gekennzeichnet,**
**dass** die zwischen zwei Stellungen verstellbaren Nadeln (31) über einen Antrieb (39) verstellbar sind.

5. Vielnadelkettenstichnähmaschine nach Anspruch 4,
**dadurch gekennzeichnet**
**dass** der Antrieb (39) der zwischen den zwei Stellungen verstellbaren Nadeln (31) eine Pumpe für ein nicht kompressibles, insbesondere ein hydraulisches oder pneumatisches Druckmedium und zumindest einen Linearmotor (40) aufweist.

6. Vielnadelkettenstichnähmaschine nach Anspruch 5,
**dadurch gekennzeichnet,**
**dass** jede zwischen den zwei Stellungen verstellbare Nadel (31) einen Linearmotor (40) aufweist.

7. Vielnadelkettenstichnähmaschine nach Anspruch 4,
**dadurch gekennzeichnet,**
**dass** der Antrieb (39) als elektromechanischer Antrieb, insbesondere bestehend aus einer Zahnstange und einem elektromotorisch angetriebenem, mit der Zahnstange kämmenden Ritzel ausgebildet ist.

8. Vielnadelkettenstichnähmaschine nach Anspruch 1,
**dadurch gekennzeichnet,**
**dass** die Schneidvorrichtung als Messerklinge ausgebildet ist.

9. Vielnadelkettenstichnähmaschine nach Anspruch 1,
**dadurch gekennzeichnet,**
**dass** die Schneidvorrichtung am Greiferhaken oder an einem dem Nähorganpaar zugeordneten Spreizer angeordnet ist.

10. Vielnadelkettenstichnähmaschine nach Anspruch 1,
**dadurch gekennzeichnet ,**
**dass** die Nähgutauflage (13) eine Nähguttransportvorrichtung aufweist, die dem Transport des Nähguts (28) in zumindest zwei entgegengesetzten Richtungen dient.

11. Verfahren zur Ausbildung eines Nähmusters in einem Nähgut, insbesondere in mehrlagiger Ausführung, bei dem mittels einer Vielzahl von Nähorganen, nämlich jeweils zumindest einer Nadel und eines Greifers, zumindest ein Nadelfaden und zumindest ein Greiferfaden als Kettenstich, insbesondere als Doppelkettenstich verbunden werden,
**dadurch gekennzeichnet,**
**dass** nach Beendigung eines Stiches, vorzugsweise nach Beendigung eines Nähmusterelementes zumindest eine Nadel aus einer ersten an dem Nähvorgang, insbesondere der Stichbildung teilnehmenden Stellung in eine zweite Stellung überführt wird, in der die Nadel zumindest am darauffolgenden Stich, vorzugsweise eines darauffolgenden Nähmusterelementes nicht teilnimmt, wobei der Nadelfaden mit dem Greiferfaden derart verbunden wird, dass ein selbsttätiges Öffnen des letzten Stichs vor dem Überführen der Nadel aus der ersten in die zweite Stellung verhindert wird.

12. Verfahren nach Anspruch 11,
**dadurch gekennzeichnet,**
**dass** der Nadelfaden mit dem Greiferfaden zumindest vor dem Beginn des nächsten Nähmusterelementes verknotet wird.

13. Verfahren nach Anspruch 11,
**dadurch gekennzeichnet ,**
**dass** der Nadel- und/oder Greiferfaden zumindest vor dem Beginn des nächsten Nähmusterelementes geschnitten wird.

14. Verfahren nach Anspruch 11,
**dadurch gekennzeichnet,**
**dass** das Nähgut, vorzugsweise vor dem Beginn des nächsten Nähmusterelementes in Nährichtung bewegt wird, um den Nadelfaden verlängernd von einem Fadenvorrat abzuziehen, bevor der Nadelfaden mit dem Greiferfaden verknotet und/oder abgeschnitten wird.

15. Verfahren nach Anspruch 11,
**dadurch gekennzeichnet,**
**dass** mehrere an zumindest einem Nadelbalken angeordnete Nadeln gleichzeitig von der ersten in die zweite Stellung überführt werden.

16. Verfahren nach Anspruch 11,
**dadurch gekennzeichnet,**
**dass** die Nadel(n) hydraulisch, pneumatisch oder elektromechanisch bewegt wird bzw. werden.

17. Verfahren nach Anspruch 11,
**dadurch gekennzeichnet,**
**dass** die Nadel(n) über eine programmierbare Steuerung angesteuert wird bzw. werden.

18. Verfahren nach Anspruch 17,
**dadurch gekennzeichnet,**
**dass** die programmierbare Steuerung in Analogie zu einem oder mehreren Nähmustern abläuft.

## Claims

1. A multiple needle chain stitch sewing machine with stitch-forming sewing elements, which include at least one sewing bar and needles secured thereto and at least one gripper shaft, on which gripper hooks are secured, the needles and the gripper hooks forming respective sewing element pairs and being so driven that they form, in each case with a needle thread and a gripper thread, chain stitches, particularly double chain stitches, in a sewn workpiece arranged on a sewn workpiece support, preferably in a multiple layer configuration, **characterised in that** at least one and preferably a plurality of needles (31) is/are moveable between two positions, the needle(s) (31) participating in the sewing process in a first position and not penetrating the sewn workpiece (28) during the sewing process, in a second position and that associated with at least the needle(s) (31) moveable between the two positions there is a device for knotting the needle thread with the gripper thread and/or a cutting device for the gripper thread and/or needle thread.

2. A multiple needle chain stitch sewing machine as claimed in claim 1, **characterised in that** the needles (31), which are moveable between two positions, are disposed in the edge region and/or in the central region of the needle bar (34).

3. A multiple needle chain stitch sewing machine as claimed in claim 1, **characterised in that** the needle(s) (31), which are moveable between two positions, are disposed on the needle bar (34) alternating with needles (31), which are not moveable.

4. A multiple needle chain stitch sewing machine as claimed in claim 1, **characterised in that** the needle(s) (31), which are moveable between two positions, are moveable by means of an actuator (39).

5. A multiple needle chain stitch sewing machine as claimed in claim 4, **characterised in that** the actuator (39) for the needles (31), which are moveable between the two positions, includes a pump for an incompressible, particularly hydraulic or pneumatic, pressure medium and at least one linear motor (40).

6. A multiple needle chain stitch sewing machine as claimed in claim 5, **characterised in that** each needle (31), which is moveable between the two positions, includes a linear motor (40).

7. A multiple needle chain stitch sewing machine as claimed in claim 4, **characterised in that** the actuator (39) is constructed in a form of an electromechancial actuator, particularly consisting of a rack and a pinion, which is in mesh with the rack and is driven by an electric motor.

8. A multiple needle chain stitch sewing machine as claimed in claim 1, **characterised in that** the cutting device is constructed in the form of a knife blade.

9. A multiple needle chain stitch sewing machine as claimed in claim 1, **characterised in that** the cutting device is disposed on the gripper hook or on a stretcher associated with the sewing element pair.

10. A multiple needle chain stitch sewing machine as claimed in claim 1, **characterised in that** the sewn workpiece support includes a sewn workpiece transport device, which serves to transport the sewn workpiece (28) in at least two opposite directions.

11. A method of forming a stitch pattern in a sewn workpiece, particularly in a multiple layer figuration, in which at least one needle thread and at least one gripper thread are connected together in a form of a chain stitch, particularly in the form of a double chain stitch by means of a plurality of sewing elements, namely at least one respective needle and gripper, **characterised in that** after completing one stitch, preferably after completing one stitch pattern element, at least one needle is transferred from a first position, in which it participates in the sewing process, particularly the stitch formation, into a second position, in which the needle does not participate in at least the subsequent stitch, preferably a subsequent stitch pattern element, the needle thread being so connected to the gripper thread that automatic opening of the last stitch is prevented before the transfer of the needle out of the first into the second position.

12. A method as claimed in claim 11, **characterised in that** the needle thread is knotted to the gripper thread, at least before the beginning of the next stitch pattern element.

13. A method as claimed in claim 11, **characterised in that** the needle thread and/or gripper thread is cut, at least before the beginning of the next stitch pattern element.

14. A method as claimed in claim 11, **characterised in that** the sewn workpiece is moved in the sewing direction, preferably before the beginning of the next stitch pattern element, in order to withdraw the needle thread to lengthen it from a thread supply, before the needle thread is knotted with the gripper thread and/or cut off.

15. A method as claimed in claim 11, **characterised in that** a plurality of needles disposed on at least one needle bar are transferred simultaneously from the first into the second position.

16. A method as claimed in claim 11, **characterised in that** the needle(s) is/are moved hydraulically, pneumatically or electromechanically.

17. A method as claimed in claim 11, **characterised in that** the needle(s) is/are controlled by means of a programmable controller.

18. A method as claimed in claim 17, **characterised in that** the programmable controller operates analogously to one or more stitch patterns.

## Revendications

1. Machine à coudre multi-aiguilles à point de chaînette avec des éléments de couture formant des points, qui comprennent au moins une barre d'aiguilles et des aiguilles fixées à celle-ci ainsi qu'au moins un axe porte-crochets auquel sont fixés des crochets, les aiguilles et les crochets formant ensemble des paires d'éléments de couture et étant entraînés de telle manière qu'ils forment avec un fil d'aiguille et un fil de dessous des points de chaînette, en particulier des points de chaînette double, dans une étoffe à coudre posée sur une plaque d'appui, de préférence en plusieurs couches, **caractérisée en ce qu'**au moins une et de préférence une pluralité d'aiguilles (31) sont réglables entre deux positions, la ou les aiguilles (31) participant à l'opération de couture dans une première position et ne piquant pas dans l'étoffe (28) pendant l'opération de couture dans une deuxième position, et **en ce que** la ou les aiguilles (31) mobiles entre les deux positions sont associées à un dispositif pour le nouage du fil d'aiguille avec le fil de dessous et/ou à un dispositif de coupe pour du fil de dessous et/ou du fil d'aiguille.

2. Machine à coudre multi-aiguilles à point de chaînette selon la revendication 1, **caractérisée en ce que** les aiguilles (31) mobiles entre deux positions sont disposées sur le bord et/ou dans la zone médiane de la barre d'aiguilles (34).

3. Machine à coudre multi-aiguilles à point de chaînette selon la revendication 1, **caractérisée en ce que** les aiguilles (31) mobiles entre deux positions sont disposées en alternance avec des aiguilles (31) non mobiles sur la barre d'aiguilles (34).

4. Machine à coudre multi-aiguilles à point de chaînette selon la revendication 1, **caractérisée en ce que** les aiguilles (31) mobiles entre deux positions peuvent être déplacées par un entraînement (39).

5. Machine à coudre multi-aiguilles à point de chaînette selon la revendication 4, **caractérisée en ce que** l'entraînement (39) des aiguilles (31) mobiles entre deux positions comprend une pompe pour un fluide sous pression non compressible, en particulier un fluide hydraulique ou pneumatique, et au moins un moteur linéaire (40).

6. Machine à coudre multi-aiguilles à point de chaînette selon la revendication 5, **caractérisée en ce que** chaque aiguille (31) mobile entre deux positions possède un moteur linéaire (40).

7. Machine à coudre multi-aiguilles à point de chaînette selon la revendication 4, **caractérisée en ce que** l'entraînement (39) est conformé comme un entraînement électromécanique, en particulier composé d'une crémaillère et d'un pignon entraîné par un moteur électrique qui engrène avec la crémaillère.

8. Machine à coudre multi-aiguilles à point de chaînette selon la revendication 1, **caractérisée en ce que** le dispositif de coupe est conformé comme une lame de couteau.

9. Machine à coudre multi-aiguilles à point de chaînette selon la revendication 1, **caractérisée en ce que** le dispositif de coupe est disposé sur le crochet ou sur un élément écarteur associé à la paire d'organes de couture.

10. Machine à coudre multi-aiguilles à point de chaînette selon la revendication 1, **caractérisée en ce que** la plaque d'appui (13) présente un mécanisme de transport de l'étoffe qui sert à transporter l'étoffe (28) dans au moins deux directions opposées.

11. Procédé pour la formation d'un motif de couture dans une étoffe, en particulier en plusieurs couches, dans lequel une pluralité d'organes de couture, à savoir au moins une aiguille et au moins un crochet, relient au moins un fil d'aiguille et un fil de dessous pour former un point de chaînette, et en particulier un point de chaînette double, **caractérisé en ce que** lorsqu'un point est terminé, de préférence lorsqu'un élément de motif de couture est terminé, une aiguille au moins est déplacée d'une première position participant à l'opération de couture, et en particulier à la formation des points, à une deuxième position dans laquelle l'aiguille ne participe pas au point suivant, de préférence à un élément de motif de couture suivant, le fil d'aiguille étant relié au fil de dessous de façon à empêcher que le dernier point avant le déplacement de l'aiguille de la première position à la deuxième s'ouvre de lui-même.

12. Procédé selon la revendication 11, **caractérisé en ce que** le fil d'aiguille est noué avec le fil de dessous au moins avant le début de l'élément de motif de couture suivant.

13. Procédé selon la revendication 11, **caractérisé en ce que** le fil d'aiguille et/ou de dessous sont coupés au moins avant le début de l'élément de motif de couture suivant.

14. Procédé selon la revendication 11, **caractérisé en ce que** l'étoffe est déplacée, de préférence avant le début de l'élément de motif de couture suivant, dans le sens de couture, afin de tirer le fil d'aiguille en l'allongeant depuis une réserve de fil avant que le fil d'aiguille soit noué avec le fil de dessous et/ou coupé.

15. Procédé selon la revendication 11, **caractérisé en ce que** plusieurs aiguilles disposées sur au moins une barre d'aiguille sont amenées en même temps de la première position à la deuxième.

16. Procédé selon la revendication 11, **caractérisé en ce que** la ou les aiguilles sont déplacées par des moyens hydrauliques, pneumatiques ou électromécaniques.

17. Procédé selon la revendication 11, **caractérisé en ce que** la ou les aiguilles sont commandées par une commande programmable.

18. Procédé selon la revendication 17, **caractérisé en ce que** la commande programmable est exécutée de façon analogue à un ou plusieurs motifs de couture.
